# EUROPÄISCHE PATENTSCHRIFT

(11) **EP 0 292 847 B1**
(45) Veröffentlichungstag und Bekanntmachung des Hinweises auf die Patenterteilung: **03.07.1991**
(21) Anmeldenummer: 88107924.8
(22) Anmeldetag: 18.05.1988
(51) Int. Cl.: E04C 1/42

(54) **Vorrichtung zum Errichten einer Wand, insbesondere aus Glasbausteinen**
Device for erecting a wall, particularly a glass block wall
Dispositif pour érection d'un mur, notamment en briques de verre

(30) Priorität: 27.05.1987 DE 8707630 U; 02.03.1988 DE 3806711
(43) Veröffentlichungstag der Anmeldung: 30.11.1988
(73) Patentinhaber: Schwarz, Willi, D-2300 Kiel 1 (DE)
(72) Erfinder: Schwarz, Willi, D-2300 Kiel 1 (DE)
(74) Vertreter: Patentanwälte Hauck, Graalfs, Wehnert, Döring, Siemons

(56) Entgegenhaltungen:
- DE-U- 8 707 630
- US-A- 2 239 537
- US-A- 2 314 238

## Beschreibung

Die Erfindung bezieht sich auf eine Vorrichtung zum Errichten einer Wand aus vorzugsweise scheibenartigen Wandelementen, insbesondere Glasbausteinen, nach dem Oberbegriff des Anspruchs 1.

Aus Gründen der Statik, der Dichtigkeit und dergleichen werden Glasbausteine beim Errichten einer Wand nicht umittelbar übereinandergesetzt. Es ist daher bekannt, Glasbausteine zu vermörteln. Dabei entstehen mindestens 10 mm breite Fugen an den Lager- und Stoßseiten. Das Vermörteln von Glasbausteinen ist indessen mit einigen Nachteilen behaftet. Mörtelfugen bilden sogenannte Kältebrücken, die die Gesamtwärmedämmung einer Wand aus Glasbausteinen verringern. Die Schalldämpfung wird durch Mörtelfugen gleichermaßen beeinträchtigt. Aufgrund der schlechten Wärmedämmung kann es auf der Innenseite der Wand zu Schwitzwasser kommen und damit zu einer Schimmelpilzbildung. Ein weiterer Nachteil ist die kaum vorhandene Haftung zwischen Glasbaustein und Mörtel. In der Mörtelfuge entstehen Haarrisse, die aufgrund des Kapillareffekts das Eintreten von Wasser in die Fuge begünstigen. Bei Frost besteht die Gefahr, daß die Fuge gesprengt wird. Ein weiterer Nachteil ist schließlich, daß die Lichtdurchlässigkeit einer Wand aus Glasbausteinen durch den hohen Fugenanteil verringert wird. Der optische Gesamteindruck einer aus vermörtelten Glasbausteinen errichteten Wand wird durch die Mörtelfugen ungünstig beeinflußt.

Eine Vorrichtung der eingangs genannten Art ist aus der US-A-2 314 238 bekanntgeworden. Zwischen den zurückversetzten Flächen übereinander und/oder nebeneinander angeordneter Wandelemente ist ein zugfester Flachstreifen eingelegt, mit dem in Abständen federnde Blechelemente vernietet sind, die an den Seiten Abschnitte bilden, die hinter die Lagerflächenrandbereiche schnappen, wenn die Glasbausteine seitlich eingesetzt werden. Die hierdurch gebildeten Verlegestücke halten die Glasbausteine in einem vorgefertigten aus dem Flachstreifen gefertigten Rahmen, bevor die Lager- und Stoßfugen mit einem geeigneten Mörtel oder Dichtungsmaterial ausgefüllt werden. Diese bekannte Vorrichtung bildet zwar eine Montageerleichterung, weist im übrigen die gleichen Nachteile auf wie das eingangs beschriebene Verfahren.

Der Erfindung liegt die Aufgabe zugrunde, eine Vorrichtung zum Errichten einer Wand aus vorzugsweise scheibenartigen Elementen, insbesondere Glasbausteinen zu schaffen, die unter Beibehaltung der statischen Festigkeit schmale Lagerfugen vorgegebener Breite ermöglicht sowie die Einsparung an Dichtungsmaterial.

Diese Aufgabe wird gelöst durch die Merkmale des Kennzeichnungsteils des Patentanspruchs 1.

Glasbausteine bestehen üblicherweise aus zwei Schalen, die an der offenen Seite miteinander verbunden sind. Die Schalen weisen scheibenartige Abschnitte auf, die über die Lager- und Stoßseiten der Glasbausteine überstehen, so daß zwischen den parallelen Scheiben eines Glasbausteines eine schwache Hohlkehle verläuft. Zwischen übereinander angeordneten Glasbausteinen ist daher ein flacher Hohlraum gebildet, in dem der Flachstreifen aufgenommen ist. Bei Glasbausteinen werden die Lagerflächenrandbereiche von den äußeren Schmalseiten der Scheibenabschnitte gebildet. Die Scheibenabschnitte stützen sich auf den Lagerabschnitten der Verlegestücke ab, die ihrerseits mit dem Flachstreifen verbunden sind. Die Verlegestücke sind getrennte Formteile, vorzugsweise aus geeignetem Kunststoffmaterial, die in Abständen mit dem Flachstreifen verbindbar sind. Die Lagerabschnitte dienen zur anpassenden Abstützung der Wandelemente. Durch mit Verlegestücken versehene Flachstreifen, die sich entlang der Lagerfuge einer Reihe von Wandelementen entlangerstrecken, wird ein fester Verbund der Wandelemente erzielt, ohne daß ein Vermörteln oder Verkleben aus statischen Gründen erforderlich ist. Es versteht sich, daß die erfindungsgemäße Vorrichtung auch im Stoßfugenbereich verwendet werden kann, insbesondere auch aus optischen Gründen, um einen gleichmäßigen Abstand der Lager- und Stoßfugen zu erreichen.

Die Lagerabschnitte sind vorzugsweise so bemessen, daß sie gegenüber den Außenflächen der Wandelemente zurückversetzt liegen. Dadurch kann die die Fugen eine geeignete elastische Dichtungsmasse eingebracht werden, die für eine ausreichende Abdichtung der errichteten Wand sorgt. Die Verlegestücke weisen gegenüberliegende, Nuten bildende U-förmige Halteabschnitte auf, die eine Längskante des Flachstreifens aufnehmen.

Durch die Verwendung der erfindungsgemäßen Vorrichtung wird insbesondere beim Errichten von Wänden aus Glasbausteinen eine Reihe von Vorteilen erzielt. Die Fugenbreite wird durch die erfindungsgemäße Vorrichtung stark verringert, so daß bereits dadurch die Wärmedämmung verbessert ist. Die überdies mögliche Verwendung einer geeigneten Dichtungsmasse aus Kunststoffmaterial, z.B. Silikon, ist ihrerseits schlechter wärmeleitend als zum Beispiel Mörtel. Es kommt dann auch nicht zur Schwitzwasserbildung auf der Wandinnenseite. Dadurch, daß in zwei parallelen Ebenen eine Dichtung vorgenommen wird, läßt sich diese jederzeit kontrollieren und ggf. ersetzen, falls undichte Stellen festgestellt werden. Die erfindungsgemäße Vorrichtung führt zu einer weitaus geringeren Fugenbreite, so daß die Lichtdurchlässigkeit verbessert wird. Auch der optische Gesamteindruck ist ansprechbar.

Die Errichtung einer Wand mit Hilfe der erfindungsgemäßen Vorrichtung ist einfach und bei jeder Witterung zu bewerkstelligen. Auch das Abdichten bzw. Versiegeln der Fugen läßt sich noch bei Temperaturen durchführen, bei denen normalerweise ein Vermörteln nicht möglich ist.

Es wurde weiter oben bemerkt, daß ein Vermörteln oder Verkleben bei Verwendung der erfindungsgemäßen Vorrichtung nicht notwendig ist. Es versteht sich jedoch, daß auch eine zusätzliche Verklebung der Wandelemente, insbesondere im Bereich der Verlegestücke möglich ist und vorteilhaft sein kann.

Um eine Zentrierung der Verlegestücke zu erhalten, sieht eine Ausgestaltung der Erfindung vor, daß die Querschnittskontur der Verlegestücke an die Querschnittskontur der Lagerseiten der Wandelemente, insbesondere des Übergangs der zurückversetzten Fläche zu den Lagerflächenrandbereichen angepaßt ist. Vorzugsweise sind die Verlegestücke auf gegenüberliegenden Seiten des Flachstreifens über einen Steg miteinander verbunden. Der Flachstreifen hat dabei eine Breite, die sich annähernd über die Breite der zurückversetzten Fläche erstreckt. Über den Steg werden die Verlegestücke gegenüber dem Flachstreifen festgelegt.

Ein Ausführungsbeispiel der erfindungsgemäßen Vorrichtung wird nachfolgend anhand von Zeichnungen näher erläutert.
- Fig. 1: zeigt einen Schnitt durch zwei übereinander angeordnete Glasbausteine der erfindungsgemäßen Vorrichtung.
- Fig. 2: zeigt einen Schnitt durch die Darstellung nach Fig. 1 entlang der Linie II-II im verkleinerten Maßstab.

In Fig. 1 sind zwei übereinander angeordnete Glasbausteine 40, 50 zu erkennen, die einen herkömmlichen Aufbau haben und aus zwei miteinander verbunden Schalen zusammengesetzt sind. Dadurch ergeben sich im Querschnitt bogenförmige Lagerflächenrandbereiche 41, 51 nahe der Wandaußenseite sowie demgegenüber zurückversetzt liegende Flächen 42, 52. Die zurückversetzten Flächen 42, 52 bilden einen flachen Zwischenraum, in den ein Flachstreifen 22, beispielsweise aus Kunststoff, Stahl, Aluminium oder dergleichen eingelegt ist. Er ersteckt sich entlang einer Reihe von Glasbausteinen, beispielsweise über die gesamte Wand. Seine Breite entspricht annähernd der Breite der zurückversetzten Flächen 42, 52.

Mit dem Flachstreifen 22 ist eine Reihe von Verlegestücken 30 verbunden, die, wie aus Fig. 2 zu ersehen, einen Abstand zueinander haben. Beispielsweise ist ein Verlegestück 30 pro Paar übereinander angeordneter Glasbausteine vorgesehen. Die Verlegestücke 30 weisen an den Enden Lagerabschnitte 10 auf, die zwischen übereinanderliegenden Lagerflächenrandbereichen 41, 51 angeordnet sind. Sie enden im Abstand zur Außenseite der Steine 40, 50, die von Scheiben 16 bzw. 24 gebildet sind. Dadurch ist Platz gelassen für das Einbringen einer elastischen Dichtungsmasse 38 auf gegenüberliegenden Seiten. Die Lagerabschnitte 10 sind einteilig mit Halteabschnitten 12, 28 geformt, die im Querschnitt U-förmig sind und somit eine Nut bilden, in welcher die Kanten des Flachstreifens 22 aufgenommen sind. Der obere Schenkel 20 des Halteabschnitts 12, 28 kann in Abständen durch Lücken unterbrochen sein, so daß das Einschieben des Flachstreifens 22 leichter zu bewerkstelligen ist.Die unteren Schenkel 18 des Halteabschnitts 12,28 sind über einen Steg 26 an der Unterseite des Flachstreifens 22 verbunden, der sich über die gesamte Länge des Verlegestücks 30 erstreckt.

Wie zu erkennen, ist der äußere Übergang vom Lagerabschnitt 10 zum Halteabschnitt 12, 28 so gerundet, daß er annähernd an die Querschnittskontur der Steine 40, 50 in diesem Bereich angepaßt ist. Dadurch wird eine automatische Zentrierung der Anordnung aus Streifen 22 und Verlegestück 30 erhalten. Die Montageperson braucht diese Anordnung lediglich von oben auf die Lagerseite der Steine zu legen, wodurch sie von selbst die richtige Lage einnimmt.

Um den Flachstreifen 22 seinerseits festzulegen, kann es zweckmäßig sein, ihn gemäß Fig. 2 mit einem Winkelstück 34 zu verbinden, der seinerseits mit dem Rahmen 36 verbunden wird, beispielsweise durch Verschrauben, der die aus Glasbausteinen errichtete Wand umschließt.

## Patentansprüche

1. Vorrichtung zum Errichten einer Wand aus vorzugsweise scheibenartigen Wandelementen, insbesondere Glasbausteinen (40, 50), die zumindest an den Lagerseiten begrenzte, den Wandseiten benachbarte Lagerflächenrandbereiche (41, 51) aufweisen, zwischen denen eine zurückversetzte Fläche (42, 52) liegt, mit mindestens einem zwischen den zurückversetzten Flächen (42, 52) übereinander und/oder nebeneinander angeordneter Wandelemente einlegbaren Flachstreifen (22), vorzugsweise aus zugfestem Material, und mit den Flachstreifen (22) verbindbaren Verlegestücken (30) begrenzter Länge, die einen zur Anordnung zwischen über- oder nebeneinanderliegenden Lagerflächenrandbereichen (41, 51) geeigneten Abschnitt (10) aufweisen, dadurch gekennzeichnet, daß die einteilig geformten Verlegestücke (30) Lagerabschnitte (10) aufweisen, auf denen sich die angrenzenden Lagerflächenrandbereiche (41, 51) abstützen und die Verlegestücke (30) gegenüberliegende U-förmige, Nuten bildende Halteabschnitte (12, 28) aufweisen, die die Längskanten des Flachstreifens (22) aufnehmen.

2. Vorrichtung nach Anspruch 1, dadurch gekennzeichnet,daß die Querschnittskontur der Verlegestücke (30) an die Querschnittskontur der Lagerseiten der Wandelemente (40, 50), insbesondere des Übergangs der zurückversetzten Flächen (42, 52) zu den Lagerflächenrandbereichen (41, 51) angepaßt ist.

3. Vorrichtung nach Anspruch 1 oder 2, dadurch gekennzeichnet, daß die gegenüberliegenden Halteabschnitte (12, 28) eines Verlegestücks (30) über einen flachen Steg (26) miteinander verbunden sind.

4. Vorrichtung nach Anspruch 3, dadurch gekennzeichnet, daß der Steg (26) an der Unterseite des Flachstreifens (22) liegt.

5. Vorrichtung nach Anspruch 1, dadurch gekennzeichnet, daß die dem Steg (26) abgewandte Nutwand in Abständen Lücken aufweist.

6. Vorrichtung nach einem der Ansprüche 1 bis 5, dadurch gekennzeichnet, daß der Flachstreifen (22) aus Metall, zum Beispiel Aluminium, Stahl oder dergleichen oder aus Kunststoff besteht.

7. Vorrichtung nach einem der Ansprüche 1 bis 6, dadurch gekennzeichnet, daß die Verlegestücke (30) aus Kunststoff geformt sind.

## Claims

1. A device for erecting a wall of preferably disc-shaped wall elements, in particular glass blocks (40, 50) which include marginal supporting portions (41, 51) adjacent the wall surfaces and limited at least along the supporting sides of the blocks, providing an offset surface (42, 52) therebetween, comprising at least a flat strip (22) located between the offset surfaces (42, 52) of superimposed and/or adjacent wall elements which strip is preferably made of tensile material, and support pieces (30) of limited length to be conncected to said strip, said pieces having a suitable support section (10) adapted to be located between the superimposed or adjacent marginal support portions (41, 51), characterized in that the integrally formed support pieces (30) include support sections (10) supporting the adjacent marginal support portions (41, 51) and that the support pieces (30) include have opposite, U-shaped retaining sections (12, 28) defining grooves which receive the side edges of the flat strip (22).

2. The device according to claim 1, characterized in that the cross-sectional contour of the support pieces (30) fits to the cross-sectional contour of the support sides of the wall elements (40, 50), particularly within the transient area of the offset surfaces (42, 52) towards the marginal support portions(41, 51).

3. The device according to claim 1 or 2, characterized in that the opposite retaining sections (12, 28) of a support piece (30) are interconnected through a flat web (26).

4. The device according to claim 3, characterized in that the web (26) is located at the lower side of the flat strip (22).

5. The device according to claim 1, characterized in that the groove wall opposite the web (26) includes gaps provided at intervals.

6. The device of one of claims 1 to 5, characterized in that the flat strip (22) is made of metal, for example aluminium, steel or the like or, respectively, of plastic material.

7. The device of one of claims 1 to 6, characterized in that the support pieces (30) are formed of plastic material.

## Revendications

1. Dispositif destiné à l'érection d'un mur en éléments de préférence en forme de plaques, en particulier en briques de verre (40, 50), qui comportent, au moins sur les bords d'appui, des zones de bordure (41, 51) de surface d'appui, limitées, voisines des côtés de paroi, entre lesquelles est située une surface en retrait (42, 52), le dispositif comportant au moins une bande plate (22), de préférence en une matière résistant à la traction, insérable entre les surfaces en retrait (42, 52) d'éléments de mur disposés l'un au-dessus de l'autre et/ou côte à côte, et des éléments de pose (30) de longueur limitée qui peuvent être reliés aux bandes plates (22) et qui comportent une partie (10) apte à être disposée entre des zones de bordure (41, 51) de surface d'appui disposées l'une au-dessus ou côte à côte, caractérisé en ce que les éléments de pose (30), formés d'un seul tenant, comportent des parties d'appui (10) sur lesquelles s'appuient les zones de bordure (41, 51) de surfaces d'appui adjacentes, et en ce que lesdits éléments de pose (30) comportent des parties de maintien (12, 28) en forme de U, disposées face à face et formant des rainures qui reçoivent les arêtes longitudinales de la bande plate (22).

2. Dispositif selon la revendication 1, caractérisé en ce que le contour en section transversale des éléments de pose (30) est adapté au contour en coupe transversale des côtés d'appui des éléments de mur (40, 50), en particulier au raccordement entre les surfaces en retrait (42, 52) et les zones de bords (41, 51) de surface d'appui.

3. Dispositif selon la revendication 1 ou 2, caractérisé en ce que les parties de maintien opposées (12, 28) d'un élément de pose (30) sont reliées entre elles par une barrette plate (26).

4. Dispositif selon la revendication 3, caractérisé en ce que la barrette (26) est disposée sur le côté inférieur de la bande plate (22).

5. Dispositif selon la revendication 1, caractérisé en ce que la paroi d'encoche opposée à la barrette (26) présente des évidements espacés entre eux.

6. Dispositif selon l'une des revendications 1 à 5, caractérisé en ce que la bande plate (22) est en métal, par exemple en aluminium, en acier ou similaire, ou en matière plastique.

7. Dispositif selon l'une des revendications 1 à 6, caractérisé en ce que les éléments de pose (30) sont en matière plastique.
